# FASCICULE DE BREVET EUROPEEN

(11) **EP 4 522 286 B1**
(45) Date de publication et mention de la délivrance du brevet: **18.02.2026**
(21) Numéro de dépôt: 23726336.3
(22) Date de dépôt: 10.05.2023
(51) Int. Cl.: A63B 31/12, A63B 31/11

(54) **DISPOSITIF DE PROPULSION AQUATIQUE**
WASSERANTRIEBSVORRICHTUNG
AQUATIC PROPULSION DEVICE

(30) Priorité: 12.05.2022 MC 2715
(43) Date de publication de la demande: 19.03.2025
(73) Titulaire: S.C.P. Phorcys Diving, 98000 Monaco (MC)
(72) Inventeur: REPIQUET, Yann-Philippe, 06500 Menton (FR)
(74) Mandataire: Hautier IP - MC/EP
(86) Numéro de dépôt international: PCT/EP2023/062489
(87) Numéro de publication internationale: WO 2023/217898

(56) Documents cités:
- WO-A1-2016/094930
- US-A- 3 268 927
- US-A1- 2003 036 322
- US-A1- 2010 075 554
- US-A1- 2011 104 968
- US-A1- 2017 007 888

## Description

### DOMAINE TECHNIQUE DE L'INVENTION

La présente invention concerne le domaine des dispositifs de palmage. Elle trouve pour application particulièrement avantageuse le domaine de la plongée sous-marine.

### ETAT DE LA TECHNIQUE

Dans le domaine aquatique, il existe plusieurs dispositifs permettant d'assister un nageur dans ses déplacements. En particulier, les palmes qui permettent de faciliter la nage des plongeurs en augmentant la surface de poussée sur l'eau. Néanmoins, les dispositifs de palmes classiques présentent des limites car ils sollicitent particulièrement les chevilles des nageurs et cela a pour conséquences d'entraîner des blessures de fatigue ou bien des entorses et des foulures.

Il existe des solutions permettant de pallier ce problème comme celle décrite dans le document US3268927A dans lequel il y est décrit notamment une voilure de palme reliée à une botte permettant de laisser la cheville du plongeur dans une configuration de repos, c'est-à-dire de ne pas la solliciter pour transmettre l'effort de poussée. Ainsi, lors de la nage, la force de poussée est générée par le plongeur directement par les muscles des jambes et les tensions ne se concentrent plus au niveau des chevilles. De plus, il est prévu dans cette solution, une configuration de marche dans laquelle la palme est rétractée vers l'arrière de la jambe du plongeur.

Le document US2003/036322A1 décrit un dispositif de propulsion aquatique conçu pour être porté sur la jambe d'un nageur. Ce dispositif comprend une pièce de support fixée le long du tibia et une aile fixée à un support articulé autour d'un axe de rotation. Cette articulation permet à l'aile de passer d'une position déployée, dans laquelle elle s'étend sur toute la longueur de la jambe pour la nage, à une position rétractée, dans laquelle elle est repliée vers l'avant pour libérer le pied et faciliter la sortie de l'eau du nageur.

Il s'avère qu'en pratique cette solution ne permet qu'une propulsion limitée. Par ailleurs, cette solution s'avère peu commode à utiliser.

Un objet de la présente invention est donc de proposer une solution fiable permettant de pallier le problème lié à la sollicitation excessive des chevilles et permettant une propulsion améliorée.

Les autres objets, caractéristiques et avantages de la présente invention apparaîtront à l'examen de la description suivante et des dessins d'accompagnement. Il est entendu que d'autres avantages peuvent être incorporés.

### RESUME DE L'INVENTION

Pour atteindre cet objectif, selon un mode de réalisation on prévoit un dispositif de propulsion aquatique configuré pour être porté par un nageur et comprenant :
- une première portion configurée pour s'attacher solidairement à la jambe du nageur, la première portion comportant une pièce d'appui présentant une face interne conformée de sorte à venir prendre appui sur le tibia du nageur et une face externe opposée à la face interne,
- une deuxième portion comprenant une première voilure et un support de voilure, la première voilure étant solidaire du support de voilure et le support de voilure étant configuré pour permettre une articulation en rotation de la deuxième portion relativement à la première portion selon un premier axe X1 de sorte à faire passer alternativement le dispositif depuis :
   - une configuration déployée dans laquelle la première voilure est configurée pour s'étendre sensiblement, dans le prolongement de la direction du tibia de la jambe du nageur,
   - une configuration rétractée dans laquelle la première voilure est positionnée entre le pied et la tête du nageur de sorte à permettre la marche du nageur, la deuxième portion étant alors repliée en venant au regard de la face externe de la pièce d'appui,

Le dispositif étant configuré de sorte à ce que la première voilure est positionnée à une distance d'au moins 10 cm de l'axe de rotation X1 de sorte à ménager dans la deuxième portion une ouverture permettant la traversée du pied du nageur à travers ladite ouverture lorsque le dispositif alterne entre la configuration déployée et la configuration rétractée.

Ainsi, cela permet au nageur une configuration de marche dans laquelle, la première voilure est rétractée vers l'avant.

En effet, le positionnement à distance de la voilure relativement à l'axe de rotation X1, ménage une ouverture permettant le passage facilité du pied du nageur.

Sans la présente invention, la rétractation par rotation de la première voilure ne serait possible que vers l'arrière car, avec une rotation vers l'avant, le pied du nageur viendrait buter contre la voilure et empêcherait sa rotation vers l'avant.

Les solutions de l'art antérieur sont insatisfaisantes pour plusieurs raisons et notamment parce que les voilures utilisées sont limitées dimensionnellement du fait qu'une fois rétractées vers le mollet, elles ne peuvent pas remonter plus haut que le genou sans gêner la marche du plongeur. En effet, dans les solutions techniques dans lesquelles la voilure est rétractable vers l'arrière, elle est, de manière inévitable, contrainte en dimension. Une voilure avec une longueur trop importante est susceptible de venir buter contre l'arrière de la cuisse du nageur dans une configuration de marche. Cette problématique est d'autant plus prégnante lorsque l'on a besoin de grande surface de voilure ou lorsque le nageur a un tibia de petite longueur. Ainsi ces solutions se limitent à des voilures de petites dimensions, par conséquent proposant une force de propulsion moindre et nécessairement moins performantes.

Ainsi la présente solution propose non seulement une configuration de marche avec la voilure repliée vers l'avant de la jambe du nageur mais permet également l'utilisation de voilures de plus grandes dimensions.

Avec la présente solution, il est donc désormais possible de pallier le problème lié à la sollicitation excessive des chevilles tout en permettant l'utilisation d'une voilure de grande dimension sans pour autant entraver l'utilisateur dans son mouvement de marche.

La solution proposée permet ainsi d'améliorer la force de propulsion tout en offrant une utilisation simplifiée, par exemple lors d'une marche d'approche.

### BREVE DESCRIPTION DES FIGURES

Les buts, objets, ainsi que les caractéristiques et avantages de l'invention ressortiront mieux de la description détaillée d'un mode de réalisation de cette dernière qui est illustré par les dessins d'accompagnement suivants dans lesquels :
La figure 1 représente un nageur équipé à chaque jambe d'un exemple de dispositif de propulsion selon la présente invention dans une configuration de nage.
La figure 2 représente un exemple de dispositif de propulsion selon la présente invention.
La figure 3 représente un nageur équipé d'un exemple de dispositif selon la présente invention dans une configuration de marche.
Les figures 4A à 4B représentent un exemple de dispositif selon la présente invention dans différentes configurations.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques.

### DESCRIPTION DÉTAILLÉE

Avant d'entamer une revue détaillée de modes de réalisation de l'invention, sont énoncées ci-après des caractéristiques optionnelles qui peuvent éventuellement être utilisées en association ou alternativement :
Selon un exemple, dans la configuration déployée la première portion s'étend selon une direction principale Y11 sensiblement parallèle à une direction privilégiée Y21 d'extension du tibia, et dans la configuration déployée, la première voilure s'étend selon la direction principale Y11 d'extension de la première portion.
Selon un exemple, dans la configuration déployée la première voilure s'étend selon une direction principale secondaire Y12, sensiblement parallèle à la direction privilégiée Y21 d'extension du tibia.
Selon un exemple, dans une configuration portée par le nageur, l'axe de rotation X1 est situé en arrière du tibia en projection selon un axe antéro-postérieur du nageur de sorte que l'axe de rotation X1 soit situé au niveau des malléoles du nageur en projection selon un axe longitudinal du nageur.
Selon un exemple, le support de voilure présente une aptitude à la déformation élastique lors de l'utilisation sous l'effet d'un effort de palmage appliqué par le nageur.
Selon un exemple, le dispositif comprend un organe intermédiaire et un équipement configuré de sorte à envelopper au moins partiellement le pied du nageur, l'organe intermédiaire étant articulé en rotation avec la première portion selon un premier axe intermédiaire X111, de préférence le premier axe intermédiaire X111 est parallèle au premier axe X1, et l'équipement étant articulé en rotation avec l'organe intermédiaire selon un deuxième axe intermédiaire X113, de préférence parallèle à l'axe de rotation X1.
Selon un exemple, l'équipement est un accessoire, de type chausson, comprenant une boucle fermée configurée pour entourer le pied du nageur, de préférence au moins au niveau de la voûte plantaire.
Selon un exemple, le dispositif comprend une deuxième voilure solidaire de l'équipement et configurée pour être positionnée sous le pied du nageur, la deuxième voilure présentant une dimension en largeur, selon l'axe de rotation X1, sensiblement de même dimension que la largeur de l'équipement.
Selon un exemple, comprenant un mécanisme de connexion amovible entre la première voilure et la deuxième voilure de sorte à répartir plus finement les efforts entre le tibia et le pied du nageur.
Selon un exemple, la première voilure est conformée de sorte à être plus flexible que le support de voilure.
Selon un exemple, la deuxième portion comprend au moins deux supports de voilure, de préférence répartis symétriquement de chaque côté de la première voilure et configurés de sorte à supporter la première voilure.
Selon un exemple, la pièce d'appui est incurvée et est configurée pour venir au contact de l'avant de la jambe du nageur et la première portion comprend un système d'attache, de préférence des bandes élastiques, configuré pour permettre le maintien en position de la pièce d'appui contre l'avant de la jambe du nageur. De préférence contre le tibia du nageur.
Selon un exemple, le dispositif comprend un système de blocage présentant une butée d'arrêt configurée de sorte à permettre l'arrêt en rotation de la deuxième portion relativement à la première portion selon l'axe de rotation X1 de sorte limiter la rotation dans au moins l'une parmi la configuration déployée et la configuration rétractée.
Selon un exemple, le dispositif comprend une troisième portion comprenant une première voilure additionnelle et un support de voilure additionnel, la première voilure additionnelle étant solidaire du support de voilure additionnel, le support de voilure additionnel étant configuré pour permettre alternativement le passage d'une configuration déployée additionnelle dans laquelle la première voilure additionnelle s'étend selon la direction principale Y11 d'extension de la première portion à une configuration rétractée additionnelle dans laquelle la première voilure additionnelle est en projection, entièrement comprise dans le plan de la première voilure.
Selon un exemple, dans la configuration déployée, la première voilure additionnelle est située dans le prolongement de la première voilure.
Selon un exemple, le dispositif comprend un système de blocage additionnel configuré de sorte à permettre le blocage en rotation de la troisième portion relativement à la deuxième portion selon l'axe de rotation additionnel X1' de sorte à maintenir en position la troisième portion dans une configuration de rétractation additionnelle ou dans une configuration de déploiement additionnelle.
Selon un exemple, au moins une voilure est faite d'un matériau composite comprenant de la fibre de verre ou de la fibre de carbone.
Selon un exemple, le dispositif comprend un actionneur apte à être alimenté via une source d'énergie de sorte à permettre la mise en mouvement de rotation d'au moins un support de voilure, relativement à la première portion et selon une direction parallèle à l'axe de rotation X1.
Selon un exemple, au moins une voilure présente une forme de profilé dont la section est biconvexe symétrique.
Selon un exemple, le dispositif comprenant au moins un capteur et un actionneur configurés pour générer un mouvement oscillatoire de la première voilure selon la position de la jambe du nageur ou bien selon le mouvement oscillatoire du nageur.
Selon un exemple, le dispositif comprend un système d'assistance qui comprend un moteur, configuré de sorte à permettre une assistance fonctionnelle au nageur dans son mouvement de palmage.

Il est précisé que dans le cadre de la présente invention, le terme plongeur et/ou nageur pourra s'entendre comme l'utilisateur du dispositif. Il pourra par conséquent s'agir d'un être humain, adulte ou encore d'un enfant. Selon un mode de réalisation très particulier, il pourra s'agir d'un dispositif robotique ou d'une jambe robotisée.

On entend par « mouvement de palmage » le mouvement nécessaire à l'actionnement du dispositif, il pourra s'entendre comme une succession d'oscillation des jambes du nageur.

Dans la suite de la description, le terme « sur » ne signifie pas nécessairement « directement sur ». Ainsi, lorsque l'on indique qu'une pièce ou qu'un organe A est en appui « sur » une pièce ou un organe B, cela ne signifie pas que les pièces ou organes A et B soient nécessairement en contact direct avec l'autre. Ces pièces ou organes A et B peuvent être soit en contact direct soit être en appui l'une sur l'autre par l'intermédiaire d'une ou plusieurs autres pièces. Il en est de même pour d'autres expressions telles que par exemple l'expression « A agit sur B » qui peut signifier « A agit directement sur B » ou « A agit sur B par l'intermédiaire d'une ou plusieurs autres pièces ».

Dans le cadre de la présente demande de brevet, l'expression « intercalé cinématiquement entre » ne signifie pas nécessairement pas au « contact de ». Ainsi, si une pièce A est intercalée cinématiquement entre une pièce B et une pièce C, cela ne signifie pas que A et B sont nécessairement en contact direct ou que A et C sont nécessairement en contact direct. Cela signifie qu'un mouvement ou qu'un effort de la pièce B, respectivement de la pièce C, peut-être au moins en partie transmis à la pièce C, respectivement à la pièce B, par l'intermédiaire de la pièce A.

Dans la présente demande de brevet, le terme mobile correspond à un mouvement de rotation ou à un mouvement de translation ou encore à une combinaison de mouvements, par exemple la combinaison d'une rotation et d'une translation.

Dans la présente demande de brevet, lorsque l'on indique que deux pièces sont distinctes, cela signifie que ces pièces sont séparées. Elles sont :
- positionnées à distances l'une de l'autre, et/ou
- mobiles l'une par rapport à l'autre et/ou
- solidaires l'une de l'autre en étant fixées par des éléments rapportés, cette fixation étant démontable ou non.

Une pièce unitaire monobloc ne peut donc pas être constituée de deux pièces distinctes.

Dans la présente demande de brevet, le terme « solidaire » utilisé pour qualifier la liaison entre deux pièces signifie que les deux pièces sont liées/fixées l'une par rapport à l'autre, selon tous les degrés de liberté, sauf s'il est explicitement spécifié différemment. Par exemple, s'il est indiqué que deux pièces sont solidaires en translation selon une direction X, cela signifie que les pièces peuvent être mobiles l'une par rapport à l'autre sauf selon la direction X. Autrement dit, si on déplace une pièce selon la direction X, l'autre pièce effectue le même déplacement.

Dans la présente demande de brevet, un moyen élastique peut par exemple être un ressort, tel qu'un ressort à spires, des rondelles élastiques telles que des rondelles Belleville, un élastomère, un caoutchouc.

Dans la description détaillée qui suit, il pourra être fait usage de termes tels que « horizontal », « vertical », « longitudinal », « transversal », « supérieur », « inférieur », « haut », « bas », « avant », « arrière », « intérieur », « extérieur ». Ces termes doivent être interprétés de façon relative en relation avec la position de l'ensemble du dispositif porté par le nageur et dans une configuration dans laquelle le nageur se tient debout sur terre ou sous l'eau.

Par exemple, la notion « horizontale » pouvant également correspondre à une direction parallèle au niveau de l'eau ou du sol.

L'invention n'est pas limitée aux modes de réalisations précédemment décrits et s'étend à tous les modes de réalisation couverts par les revendications.

La présente invention concerne un dispositif de propulsion aquatique configuré pour être porté par un nageur. L'utilisation de ce type de dispositif étant appropriée notamment à la pratique de la plongée sous-marine et aux efforts de nage prolongés.

Comme illustré à la figure 1 et selon un exemple, lorsque le nageur 2 est dans une configuration nage, il est équipé simultanément de deux dispositifs 1 de propulsion attachée respectivement à ses deux jambes.

Avantageusement, le dispositif 1 est configuré de sorte à se maintenir en position contre la jambe 21 du nageur 2 au niveau du tibia tout en laissant le pied 22 libre de tout mouvement.

Le dispositif 1 est ainsi configuré pour venir être porté à la jambe 20 du nageur 2 et maintenu en position. De préférence, le dispositif 1 est apte à être porté dans la partie inférieure de la jambe 20 à savoir dans une zone comprise entre la cheville et le genou.

Comme illustré à la figure 2 et selon un exemple préféré par la présente invention. Le dispositif 1 comprend une première portion 11 et une deuxième portion 12. La première portion 11 est configurée pour permettre une le maintien en position du dispositif 1 sur la jambe 20. La deuxième portion 12 étant configurée de sorte à s'articuler en rotation relativement à la première portion 11 selon l'axe de rotation X1.

### PREMIERE PORTION

Selon un mode de réalisation particulier, la première portion 11 comprend une pièce d'appui 114. Avantageusement la pièce d'appui 114 est portée par une partie rigide de la première portion 11. La pièce d'appui 114 pouvant présenter une surface concave.

La première portion 11 peut être une pièce amovible, configurée pour s'attacher solidairement à la jambe 20 du nageur 2 et s'en détacher. La pièce d'appui 114 présentant une face interne 114a conformée de sorte à venir prendre appui contre le tibia du nageur 2 et une face externe 114b opposée à la face interne 114a. La face interne 114a étant de préférence une surface concave.

### DEUXIEME PORTION

La deuxième portion 12 comprend une première voilure 121 et un support de voilure 122, la première voilure 121 étant solidaire du support de voilure 122 et le support de voilure 122 étant configuré pour permettre une articulation en rotation de la deuxième portion 12 relativement à la première portion 11 selon l'axe de rotation X1.

Préférentiellement, lorsque le dispositif est porté par un nageur, l'axe de rotation X1 est sensiblement selon la direction définie par les malléoles du tibia et du péroné dudit nageur.

La deuxième portion 12 est de préférence située au regard de la voûte plantaire. La deuxième portion 12 située dans une portion d'espace délimitée par un plan perpendiculaire à la direction du tibia et passant par la voûte plantaire.

### APPROCHE CINEMATIQUE

Le dispositif 1 est configuré de sorte à alterner entre :
- une configuration déployée dans laquelle la première voilure 121 est configurée pour s'étendre sensiblement, dans le prolongement de la direction du tibia de la jambe 21 du nageur 2. De manière préférée, la première voilure 121 forme avec la direction principale secondaire Y12 un angle de déploiement α inférieur ou égal à 90°, de préférence inférieur à 45°, de préférence inférieur à 20° voire sensiblement égale à 0°.
- une configuration rétractée, comme illustré aux figures 3 et 4, dans laquelle la première voilure 121 est positionnée entre le pied 22 et la tête du nageur 2 de sorte à permettre la marche du nageur 2, la deuxième portion 12 étant alors repliée en venant au regard de la face externe 114b de la pièce d'appui 114.

### SUPPORT DE VOILURE

De préférence, chaque support de voilure 122 présente :
- une extrémité proximale 122a définissant avec la première portion 11 une liaison pivot pourr former ladite articulation en rotation de la deuxième portion 12 relativement à la première portion 11 selon l'axe de rotation X1 et
- une extrémité distale 122b.

Le support de voilure 122 peut se présenter sous forme de deux tiges profilées à section rectangulaire.

Avantageusement, le ou les supports de voilures 122 sont en contact avec le bas de l'élément d'appui 114 de sorte à créer un point de réaction et ainsi permettre que le mouvement de la jambe contre le l'élément d'appui 114 entraîne un déplacement angulaire de la première voilure 12.

De manière préférée, le ou les supports de voilures 122, 122' sont des pièces présentant un plan de symétrie. Avantageusement, le ou les supports de voilures comprennent au moins deux tiges, réparties parallèlement autour de la voilure.

### VOILURE ADDITIONNELLE

Le dispositif peut comprendre également une première voilure additionnelle 121' configurée pour s'articuler en rotation relativement à la première voilure 121. De manière préférée la rotation s'effectue au niveau de l'extrémité distale 122b. Le dispositif peut comprendre en extrémité distale 122b du support de voilure 122 une articulation configurée de sorte à permettre la rotation de la première voilure additionnelle 121' relativement à la première voilure 121. La rotation pouvant s'effectuer selon un axe de rotation secondaire X1'.

Le dispositif comprenant de préférence un système de blocage additionnel 14' configuré pour maintenir l'alignement de la première voilure 121 avec la première voilure additionnelle 121'. La première voilure 121 et la première voilure additionnelle 121' sont sensiblement planes et sont comprises entre deux plans parallèles et de préférence identiques.

Alternativement les voilures sont courbes. Elles présentent une continuité au passage de l'une à l'autre.

### ESPACE POUR LE PASSAGE DU PIED

Le dispositif 1 est configuré de sorte à ce que la première voilure 121 est positionnée à une distance d'au moins 10 cm de l'axe de rotation X1 de sorte à ménager dans la deuxième portion 12 une ouverture 123 permettant la traversée du pied 22 du nageur 2 à travers ladite ouverture 123 lorsque le dispositif 1 alterne entre la configuration déployée et la configuration rétractée.

De manière préférée, la distance est de préférence d'au moins 15 cm, de préférence d'au moins 20 cm, avantageusement entre 20 et 25 cm

Ladite ouverture s'étend depuis les extrémités proximales en direction des extrémités distales. De préférence, la première voilure 121 est supportée par une partie distale 122b de la deuxième portion 12, la partie distale 122b s'étendant depuis les extrémités distales.

Selon un mode de réalisation particulier, la première voilure 121 s'étend le long du support de voilure 122.

De manière préférée, la deuxième voilure 131 présente une dimension en longueur, perpendiculairement à la dimension en largeur, inférieure à 30 cm, de préférence la deuxième voilure s'étend sous l'équipement 13. La dimension réduite de la deuxième voilure 131 facilitant la marche du nageur 2. Cela permet d'augmenter la surface plantaire du nageur et ainsi d'augmenter encore l'effort de propulsion lorsque l'eau est repoussée avec la plante de pied.

De manière préférée, la deuxième voilure 131 est configurée pour être fixée par collage sous l'équipement 13.

De manière avantageuse, le dimensionnement réduit de la deuxième voilure 131 permet également la traversée de l'équipement 13 à travers ladite ouverture lorsque le dispositif 1 alterne entre la configuration déployée et la configuration rétractée.

### VOILURE ADDITIONNELLE

Selon un mode de réalisation particulier, le dispositif comprend une première voilure additionnelle 121' configurée pour s'étendre dans le prolongement de la première voilure 121 de sorte à agrandir la surface de poussée contre l'eau.

### APPROCHE FONCTIONNELLE

Dans la configuration déployée, le dispositif 1 est configuré de sorte à ce que le pied du nageur 2 soit situé entre la première portion 11 et la deuxième portion 12. De préférence, dans la configuration déployée, la direction principale d'extension secondaire Y12 du dispositif 1 s'étend dans le prolongement du tibia du nageur 2. Le dispositif 1 est dans une configuration déployée lorsque la première portion 11 s'étend selon la direction principale Y11 sensiblement parallèle à une direction privilégiée Y21 d'extension du tibia et que la première voilure 121 s'étend parallèlement à la direction principale Y11.

Dans la configuration rétractée, le dispositif 1 est préférentiellement configuré de sorte à ce que la deuxième portion 12 soit repliée en regard de la face externe 114b de la pièce d'appui 114, de préférence en venant au contact de la face externe 114b.

De préférence, le dispositif présente une articulation en rotation de la troisième portion 15 relativement à la deuxième portion 12 selon un axe de rotation additionnel X1', parallèle à l'axe de rotation X1, alternativement, la première voilure additionnelle est configurée pour coulisser le long de la première voilure 121.

Comme illustré à la figure 4B et selon un exemple, le dispositif est configuré pour permettre une rétraction de la première voilure 121 et de la première voilure intermédiaire 121'.

De manière préférée, selon un plan perpendiculaire à l'axe de rotation X1 :
la deuxième voilure 131 est configurée pour être articulée selon un premier angle de débattement α relativement à la direction principale Y11. De manière préférée, le troisième angle de débattement y vaut sensiblement 180° en configuration déployée et est compris entre 0° et 45 °, de préférence entre 0° et 20° en configuration rétractée
la première voilure additionnelle 121' est configurée pour être articulée selon un deuxième angle de débattement β relativement à la direction principale secondaire Y12. De manière préférée, le troisième angle de débattement β vaut sensiblement 180° en configuration déployée et est compris entre 0° et 45 °, de préférence entre 0° et 20° en configuration rétractée.

La première voilure 121 est configurée pour être articulée selon un troisième angle de débattement y relativement à la direction principale Y11. De manière préférée, le troisième angle de débattement y vaut sensiblement 180° en configuration déployée et est compris entre 0° et 45 °, de préférence entre 0° et 20° en configuration rétractée.

### ORGANE INTERMEDIAIRE

Selon un exemple, le dispositif comprend un organe intermédiaire 113 et un équipement 13 configuré de sorte à envelopper au moins partiellement le pied 22 du nageur 2, l'organe intermédiaire 113 étant articulé en rotation avec la première portion 11 selon un premier axe intermédiaire X111, de préférence le premier axe intermédiaire X111 est parallèle à l'axe de rotation X1, et l'équipement 13 étant articulé en rotation avec l'organe intermédiaire 113 selon un deuxième axe intermédiaire X113, de préférence parallèle à l'axe de rotation X1.

L'organe intermédiaire 113 peut prendre la forme d'une bielle présentant une articulation en rotation autour du premier axe intermédiaire X111 et une articulation en rotation autour du deuxième axe intermédiaire X113.

Avantageusement l'équipement 13 est un accessoire, de type chausson, comprenant un profil fermée configuré pour entourer le pied du nageur 2, de préférence au moins au niveau de la voûte plantaire.

### MATERIAUX ET RESISTANCE

Selon un exemple, les supports de voilure 122, 122' sont conformés de sorte à ne pas se déformer sous l'effet de leur propre poids.

Selon un exemple, les supports de voilure 122, 122' sont conformés de sorte à ce que, lorsqu'ils sont immergés et sont déformés sous l'effet d'un effort de palmage appliqué par le nageur 2 puis que cet effort de palmage est supprimé, ils puissent revenir à leur position de repos.

Les supports de voilure restituent ainsi au dispositif ainsi une partie de l'effort qui a entraîné leur déformation. Cela permet d'améliorer la performance du dispositif.

Selon un exemple, la première voilure 121 est faite en un premier matériau présentant un module de Young E1 et le support de voilure 122 est fait en un deuxième matériau présentant un module de Young E2, les matériaux étant tels que E1<E2.

Selon un mode de réalisation particulier, les voilures 121, 121' présentent une raideur plus faible que les supports de voilures de sorte que les voilures soient rigidifiées par les supports de voilure 122, 122'.

### LA DOUBLE VOILURE RETRACTABLE

Selon un mode de réalisation, le dispositif comprend deux voilures articulées entre elles ; à savoir la première voilure 121 et la première voilure additionnelle 121'. Les deux voilures 121, 121' sont articulées mécaniquement selon une liaison pivot de sorte à permettre le mouvement de rotation de l'une par rapport à l'autre. Le système à double voilure permet un mouvement semi-indépendant de chaque voilure en autorisant la première voilure 121 à inscrire son parcours à l'intérieur de première voilure additionnelle 121'.

### SYSTEME DE BLOCAGE

Selon un mode de réalisation particulier, le système de blocage comprend un organe de verrouillage configuré pour maintenir en position le dispositif dans l'au moins une parmi la configuration déployée et la configuration rétractée.

Selon un mode de réalisation particulier, le système de blocage est situé en une extrémité proximale 122a du support de voilure 122. De préférence, le système de blocage 14 est un dispositif de type pivot autobloquant comprenant des éléments charnières. Il peut comporter des ergots rétractables de déverrouillage pour autoriser la liberté en rotation de la deuxième portion 12 relativement à la première portion 11.

### ASSISTANCE ELECTRIQUE

Selon un mode de réalisation, le dispositif comprend un système d'assistance comprenant un moteur, pouvant être un moteur linéaire, configuré de sorte à permettre une assistance fonctionnelle au nageur 2 dans son mouvement de palmage.

De manière préférée, le dispositif comprend au moins un capteur qui dès lors que le nageur 2 transmet un effort au support de voilure 122, il permet le déclenchement du moteur linéaire et entraine ainsi la rétractation et le déploiement du support de voilure 122 dans le sens du mouvement de la jambe 20 du nageur 2 de sorte à assister le mouvement oscillatoire de la jambe 20 du nageur 2. Le dispositif comprenant avantageusement un treuil linéaire configuré de sorte à permettre le déploiement et la rétractation de la première voilure 121 selon un angle de débattement. Il pourra s'agir d'un angle de débattement inférieur à 180°, de préférence inférieur à 120°.

Préférentiellement, le système d'assistance est configuré pour exercer une poussée sur le support de voilure 122 afin d'accélérer le déplacement de la deuxième portion 12 relativement à la première portion 11.

Selon un exemple, le dispositif comprend une unité de commande configurée pour faire alterner le moteur de manière cyclique entre un mouvement avant et un mouvement arrière afin de permettre une adaptation aux oscillations de la jambe 20 du nageur 2.

L'alimentation du moteur pourra se faire par via un dispositif de stockage d'énergie embarqué, par exemple des batteries rechargeables. Le dispositif pourra en outre comprendre plusieurs moteurs.

### VOILURE A PROFILE BICONVEXE SYMETRIQUE

Selon un mode de réalisation particulier, au moins une voilure parmi la première voilure 121, la deuxième voilure 131 et la première voilure additionnelle 121' présente une forme de profilé dont la section est biconvexe symétrique. Cela permet notamment une nage la moins turbulente possible. La présente invention combinée à une voilure à section biconvexe symétrique permet de venir récupérer un mouvement puissant de rotation autour de l'axe des genoux du nageur 2 qui permet de développer une vitesse angulaire de la première voilure 121, bien plus importante qu'avec une palme classique. Cette vitesse angulaire est avantageusement accentuée et convertie en poussée par l'utilisation d'une voilure à profilé biconvexe symétrique. Un profilé à section biconvexe symétrique combiné au déplacement circulaire génère de préférence une vitesse d'écoulement plus importante sur le côté exposé au sens de rotation appelé l'extrados et moins importante du côté opposé appelé l'Intrados. Ce décalage de vitesse d'écoulement va créer de la portée et amplifier la vitesse angulaire de la voilure. Ainsi, grâce au dispositif de la présente invention, il est possible d'amplifier la performance des techniques de propulsion et de nage.

### LA CONNEXION DE VOILURE

Selon un mode de réalisation particulier, le dispositif comprend un mécanisme de connexion amovible entre la première voilure 121 et la deuxième voilure 131. En effet, cette caractéristique permet de répartir plus finement les efforts entre le tibia 21 et le pied 22 du nageur 2.

De manière préférée, le mécanisme de connexion est amovible. Le mécanisme de connexion peut comprendre un organe de lien comme une sangle, une cordelette ou un élastique. La connexion pourra s'effectuer dans une partie inférieure de l'équipement, notamment dans la partie de l'équipement configurée pour être portée au plus près du pied du nageur 2. De préférence au plus près de l'avant du pied du nageur afin d'établir une connexion entre la pointe de pied du nageur et la voilure 121. Ainsi, le mécanisme de connexion permet une répartition optimisée des efforts sur la partie antérieure du corps du nageur 2 ainsi qu'une gestion adaptée de la déformation de la deuxième voilure pendant les mouvements de rotations du dispositif 1.

Selon un mode de réalisation préféré, le dispositif est configuré de sorte à s'adapter à des morphologies de nageurs très différentes proposant une répartition des efforts de nage entre le pied et la partie basse de la jambe. Ces éléments caractérisent donc l'invention dans son utilisation en mode « nage », mais le concept permet aussi des innovations pour l'utilisation hors de l'eau ou le changement de milieu.

### AUTRES MODES DE REALISATION

Selon un mode de réalisation particulier, le dispositif 1 comprend des capteurs configurés pour activer le déclenchement d'un actionneur afin de générer un mouvement des voilures selon la position de la jambe du nageur 2 ou bien selon le mouvement oscillatoire du nageur 2.

L'invention n'est pas limitée aux modes de réalisations précédemment décrits et s'étend à tous les modes de réalisation couverts par les revendications.

### REFERENCES

1/ dispositif de propulsion aquatique
11/ première portion
113/ organe intermédiaire
114/ pièce d'appui
114a/ face interne
114b/ face externe
12/ deuxième portion
121/ première voilure
121'/ première voilure additionnelle
122/ support de voilure
123/ ouverture
13/ équipement
2/ nageur
20/ jambe
21/ tibia
22/ pied
23/ attaches
X1/ axe de rotation
Y11/ direction principale
X111/ premier axe intermédiaire
X113/ deuxième axe intermédiaire
Y12/ direction principale secondaire
Y21/ direction privilégiée

## Revendications

1. Dispositif (1) de propulsion aquatique configuré pour être porté par un nageur (2) et comprenant :
- une première portion (11) configurée pour s'attacher solidairement à la jambe (20) du nageur (2), la première portion (11) comportant une pièce d'appui (114) présentant une face interne (114a) conformée de sorte à venir prendre appui sur le tibia du nageur (2) et une face externe (114b) opposée à la face interne (114a),
- une deuxième portion (12) comprenant une première voilure (121) et un support de voilure (122), la première voilure (121) étant solidaire du support de voilure (122) et le support de voilure (122) étant configuré pour permettre une articulation en rotation de la deuxième portion (12) relativement à la première portion (11) selon un axe de rotation X1 de sorte à faire passer alternativement le dispositif (1) depuis :
- une configuration déployée dans laquelle la première voilure (121) est configurée pour s'étendre sensiblement, dans le prolongement de la direction du tibia de la jambe (21) du nageur (2),
- à une configuration rétractée dans laquelle la première voilure (121) est positionnée entre le pied (22) et la tête du nageur (2) de sorte à permettre la marche du nageur, la deuxième portion (12) étant alors repliée en venant au regard de la face externe (114b) de la pièce d'appui (114),
le dispositif est **caractérisé en ce que** la première voilure (121) est positionnée à une distance d'au moins 10 cm de l'axe de rotation X1 de sorte à ménager dans la deuxième portion (12) une ouverture (123) permettant la traversée du pied (22) du nageur (2) à travers ladite ouverture (123) lorsque le dispositif (1) alterne entre la configuration déployée et la configuration rétractée.

2. Dispositif (1) selon la revendication précédente dans lequel, dans la configuration déployée la première portion (11) s'étend selon une direction principale (Y11) sensiblement parallèle à une direction privilégiée (Y21) d'extension du tibia, et dans la configuration déployée, la première voilure (121) s'étend selon la direction principale (Y11) d'extension de la première portion (11).

3. Dispositif (1) selon l'une quelconque des revendications précédentes dans lequel, dans une configuration portée par le nageur (2), l'axe de rotation X1 est situé en arrière du tibia en projection selon un axe antéro-postérieur du nageur (2) de sorte que l'axe de rotation X1 soit situé au niveau des malléoles du nageur (2) en projection selon un axe longitudinal du nageur (2).

4. Dispositif (1) selon l'une quelconque des revendications précédentes, dans lequel le support de voilure (122) présente se déforme élastiquement lors de l'utilisation sous l'effet d'un effort de palmage appliqué par le nageur (2).

5. Dispositif (1) selon l'une quelconque des revendications précédentes comprenant un organe intermédiaire (113) et un équipement (13) configuré de sorte à envelopper au moins partiellement le pied (22) du nageur (2), l'organe intermédiaire (113) étant articulé en rotation avec la première portion (11) selon un premier axe intermédiaire X111, et l'équipement (13) étant articulé en rotation avec l'organe intermédiaire (113) selon un deuxième axe intermédiaire X113, de préférence l'équipement (13) est un accessoire, comprenant une boucle fermée configurée pour entourer le pied du nageur (2), et s'étendant de préférence sur le coup de pied du nageur.

6. Dispositif (1) selon la revendication précédente comprenant une deuxième voilure (131) solidaire de l'équipement (13) et configurée pour être positionnée sous le pied du nageur (2), la deuxième voilure (131) présentant une dimension en largeur, selon l'axe de rotation X1, de même dimension que la largeur de l'équipement (13).

7. Dispositif (1) selon la revendication précédente comprenant un mécanisme de connexion amovible entre la première voilure (121) et la deuxième voilure (131) de sorte à répartir les efforts entre le tibia (21) et le pied (22) du nageur (2).

8. Dispositif (1) selon l'une quelconque des revendications précédentes dans lequel la deuxième portion (12) comprend au moins deux supports de voilure (122), configurés de sorte à supporter la première voilure (121).

9. Dispositif (1) selon l'une quelconque des revendications précédentes, dans lequel la pièce d'appui (114) est incurvée et est configurée pour venir au contact de l'avant de la jambe du nageur (2) et la première portion (11) comprend un système d'attache (23), configuré pour permettre le maintien en position de la pièce d'appui (114) contre l'avant de la jambe du nageur (2).

10. Dispositif (1) selon l'une quelconque des revendications précédentes comprenant un système de blocage (14) présentant une butée d'arrêt configurée de sorte à permettre l'arrêt en rotation de la deuxième portion (12) relativement à la première portion (11) selon l'axe de rotation X1 de sorte limiter la rotation dans au moins l'une parmi la configuration déployée et la configuration rétractée.

11. Dispositif (1) selon l'une quelconque des revendications précédentes comprenant une troisième portion (15) qui comprend une première voilure additionnelle (121') et un support de voilure additionnel (122'), la première voilure additionnelle (121') étant solidaire du support de voilure additionnel (122'), le support de voilure additionnel (122') étant configuré pour permettre alternativement le passage d'une configuration déployée additionnelle dans laquelle la première voilure additionnelle s'étend selon la direction principale (Y11) d'extension de la première portion (11) à une configuration rétractée additionnelle dans laquelle la première voilure additionnelle (121') est en projection, entièrement comprise dans le plan de la première voilure (121), de préférence le dispositif (1) étant configuré de sorte que dans la configuration déployée, la première voilure additionnelle (121') est située dans le prolongement de la première voilure (121).

12. Dispositif (1) selon la revendication précédente comprenant un système de blocage additionnel (14') configuré de sorte à permettre le blocage en rotation de la troisième portion (15) relativement à la deuxième portion (12) selon l'axe de rotation additionnel X1' de sorte à maintenir en position la troisième portion (15) dans une configuration de rétractation additionnelle ou dans une configuration de déploiement additionnelle.

13. Dispositif (1) selon l'une quelconque des revendications précédentes comprenant un actionneur apte à être alimenté via une source d'énergie de sorte à permettre la mise en mouvement de rotation d'au moins un support de voilure (122), relativement à la première portion (11) et selon une direction parallèle à l'axe de rotation X1.

14. Dispositif (1) selon l'une quelconque des revendications précédentes comprenant au moins un capteur et un actionneur configurés pour générer un mouvement oscillatoire de la première voilure (121) selon la position de la jambe (20) du nageur (2) ou bien selon un mouvement oscillatoire du nageur (2).

15. Dispositif (1) selon l'une quelconque des revendications précédentes comprenant un système d'assistance qui comprend un moteur, configuré de sorte à permettre une assistance fonctionnelle au nageur (2) dans son mouvement de palmage.

## Patentansprüche

1. Wasserantriebsvorrichtung (1), die so konfiguriert ist, dass sie von einem Schwimmer (2) getragen werden kann, und Folgendes umfasst:
- einen ersten Abschnitt (11), der so konfiguriert ist, dass er fest an dem Bein (20) des Schwimmers (2) befestigt wird, wobei der erste Abschnitt (11) ein Stützteil (114) mit einer Innenseite (114a), die so geformt ist, dass sie auf der Schienbeinseite des Schwimmers (2) aufliegt, und eine Außenseite (114b) gegenüber der Innenseite (114a) aufweist,
- einen zweiten Abschnitt (12), der eine erste Flosse (121) und einen Flossenträger (122) umfasst, wobei die erste Flosse (121) fest mit dem Flossenträger (122) verbunden ist und der Flossenträger (122) so konfiguriert ist, dass er ein Drehgelenk des zweiten Abschnitts (12) relativ zu dem ersten Abschnitt (11) entlang einer Drehachse X1 ermöglicht, so dass die Vorrichtung (1) abwechselnd von:
- einer Einsatzkonfiguration, bei der die erste Flosse (121) so konfiguriert ist, dass sie sich im Wesentlichen in der Verlängerung der Richtung des Schienbeins des Beins (21) des Schwimmers (2) erstreckt,
- in eine zurückgezogene Konfiguration wechselt, bei der die erste Flosse (121) zwischen dem Fuß (22) und dem Kopf des Schwimmers (2) positioniert ist, so dass der Schwimmer laufen kann, wobei der zweite Abschnitt (12) dann in Richtung der Außenseite (114b) des Auflageteils (114) umgeklappt wird,
wobei die Vorrichtung **dadurch gekennzeichnet ist, dass** die erste Flosse (121) in einem Abstand von mindestens 10 cm von der Drehachse X1 so positioniert ist, dass in dem zweiten Abschnitt (12) eine Öffnung (123) entsteht, die es ermöglicht, dass der Fuß (22) des Schwimmers (2) durch die Öffnung (123) gelangt, wenn die Vorrichtung (1) zwischen der Einsatzkonfiguration und der zurückgezogenen Konfiguration abwechselt.

2. Vorrichtung (1) nach dem vorhergehenden Anspruch, wobei sich der erste Abschnitt (11) in der Einsatzkonfiguration in einer Hauptrichtung (Y11) erstreckt, die im Wesentlichen parallel zu einer bevorzugten Richtung (Y21) der Erstreckung des Schienbeins verläuft, und in der sich die erste Flosse (121) in der Einsatzkonfiguration in der Hauptrichtung (Y11) der Erstreckung des ersten Abschnitts (11) erstreckt.

3. Vorrichtung (1) nach einem der vorhergehenden Ansprüche, wobei sich die Drehachse X1 in einer vom Schwimmer (2) getragenen Konfiguration hinter dem Schienbein in Projektion entlang einer anteroposterioren Achse des Schwimmers (2) befindet, so dass sich die Drehachse X1 auf Höhe der Knöchel des Schwimmers (2) in Projektion entlang einer Längsachse des Schwimmers (2) befindet.

4. Vorrichtung (1) nach einem der vorhergehenden Ansprüche, wobei sich der Flossenträger (122) bei der Verwendung unter der Einwirkung einer von dem Schwimmer (2) aufgebrachten Flossenschlagkraft elastisch verformt.

5. Vorrichtung (1) nach einem der vorhergehenden Ansprüche, die ein Zwischenelement (113) und eine Ausrüstung (13) umfasst, die so konfiguriert ist, dass sie den Fuß (22) des Schwimmers (2) mindestens teilweise umschließt, wobei das Zwischenelement (113) mit dem ersten Abschnitt (11) entlang einer ersten Zwischenachse X111 drehbar angelenkt ist, und die Ausrüstung (13) mit dem Zwischenelement (113) entlang einer zweiten Zwischenachse X113 drehbar angelenkt ist, wobei die Ausrüstung (13) vorzugsweise ein Zubehörteil ist, das eine geschlossene Schlaufe umfasst, die so konfiguriert ist, dass sie den Fuß des Schwimmers (2) umschließt und sich vorzugsweise über den Fußschlag des Schwimmers erstreckt.

6. Vorrichtung (1) nach dem vorhergehenden Anspruch, die eine zweite Flosse (131) umfasst, der fest mit der Ausrüstung (13) verbunden ist und so konfiguriert ist, dass sie unter dem Fuß des Schwimmers (2) positioniert werden kann, wobei die zweite Flosse (131) eine Breitenabmessung entlang der Drehachse X1 aufweist, die dieselbe Abmessung wie die Breite der Ausrüstung (13) hat.

7. Vorrichtung (1) nach dem vorhergehenden Anspruch, die einen abnehmbaren Verbindungsmechanismus zwischen der ersten Flosse (121) und der zweiten Flosse (131) umfasst, um die Kräfte zwischen dem Schienbein (21) und dem Fuß (22) des Schwimmers (2) zu verteilen.

8. Vorrichtung (1) nach einem der vorhergehenden Ansprüche, wobei der zweite Abschnitt (12) mindestens zwei Flossenträger (122) umfasst, die so konfiguriert sind, dass sie die erste Flosse (121) tragen.

9. Vorrichtung (1) nach einem der vorhergehenden Ansprüche, wobei das Auflageteil (114) gekrümmt ist und so konfiguriert ist, dass es mit der Vorderseite des Beins des Schwimmers (2) in Kontakt kommt, und der erste Abschnitt (11) ein Befestigungssystem (23) umfasst, das so konfiguriert ist, dass es ermöglicht, das Auflageteil (114) in Position gegen die Vorderseite des Beins des Schwimmers (2) zu halten.

10. Vorrichtung (1) nach einem der vorhergehenden Ansprüche, die ein Blockiersystem (14) umfasst, das einen Anschlag aufweist, der so konfiguriert ist, dass er das Arretieren der Drehung des zweiten Abschnitts (12) relativ zu dem ersten Abschnitt (11) entlang der Drehachse X1 ermöglicht, um die Drehung in mindestens einer der Einsatzkonfiguration und der zurückgezogenen Konfiguration zu begrenzen.

11. Vorrichtung (1) nach einem der vorhergehenden Ansprüche, die einen dritten Abschnitt (15) umfasst, der eine erste zusätzliche Flosse (121') und einen zusätzlichen Flossenträger (122') umfasst, wobei die erste zusätzliche Flosse (121') fest mit dem zusätzlichen Flossenträger (122') verbunden ist, wobei der zusätzliche Flossenträger (122') so konfiguriert ist, dass er abwechselnd den Übergang von einer zusätzlichen Einsatzkonfiguration, in der sich die erste zusätzliche Flosse entlang der Haupterstreckungsrichtung (Y11) des ersten Abschnitts (11) erstreckt, zu einer zusätzlichen zurückgezogenen Konfiguration ermöglicht, in der die erste zusätzliche Flosse (121') in Projektion ist und vollständig in der Ebene des ersten Flügels (121) enthalten ist, wobei die Vorrichtung (1) vorzugsweise so konfiguriert ist, dass sich die erste zusätzliche Flosse (121') in der Einsatzkonfiguration in der Verlängerung der ersten Flosse (121) befindet.

12. Vorrichtung (1) nach dem vorhergehenden Anspruch, die ein zusätzliches Blockiersystem (14') umfasst, das so konfiguriert ist, dass es das Blockieren der Drehung des dritten Abschnitts (15) relativ zu dem zweiten Abschnitt (12) entlang der zusätzlichen Drehachse X1' ermöglicht, um den dritten Abschnitt (15) in einer zusätzlichen Rückzugskonfiguration oder in einer zusätzlichen Einsatzkonfiguration in Position zu halten.

13. Vorrichtung (1) nach einem der vorhergehenden Ansprüche, die ein Betätigungselement umfasst, das über eine Energiequelle versorgt werden kann, um die Drehbewegung des mindestens einen Flossenträgers (122) relativ zu dem ersten Abschnitt (11) und in einer Richtung parallel zu der Drehachse X1 zu ermöglichen.

14. Vorrichtung (1) nach einem der vorhergehenden Ansprüche, die mindestens einen Sensor und ein Betätigungselement umfasst, die so konfiguriert sind, dass sie eine Oszillationsbewegung der ersten Flosse (121) entsprechend der Position des Beins (20) des Schwimmers (2) oder entsprechend einer Oszillationsbewegung des Schwimmers (2) erzeugen.

15. Vorrichtung (1) nach einem der vorhergehenden Ansprüche, die ein Assistenzsystem umfasst, das einen Motor umfasst, der so konfiguriert ist, dass er eine funktionelle Unterstützung des Schwimmers (2) bei seiner Flossenschlagbewegung ermöglicht.

## Claims

1. Aquatic propulsion device (1) configured to be worn by a swimmer (2) and comprising:
- a first portion (11) configured to be securely attached to the leg (20) of the swimmer (2), the first portion (11) including a bearing part (114) having an inner face (114a) shaped so as to bear on the tibia of the swimmer (2) and an outer face (114b) opposite to the inner face (114a),
- a second portion (12) comprising a first foil (121) and a foil support (122), the first foil (121) being secured to the foil support (122) and the foil support (122) being configured to enable a rotational articulation of the second portion (12) relative to the first portion (11) on an axis of rotation X1 so as to alternately switch the device (1) from:
- a deployed configuration in which the first foil (121) is configured to extend substantially in line with the direction of the tibia of the leg (21) of the swimmer (2),
- to a retracted configuration in which the first foil (121) is positioned between the foot (22) and the head of the swimmer (2) so as to enable the swimmer to walk, the second portion (12) then being folded opposite the outer face (114b) of the bearing part (114),
the device is **characterized in that** the first foil (121) is positioned at a distance of at least 10 cm from the axis of rotation X1 so as to form in the second portion (12) an opening (123) enabling passage of the foot (22) of the swimmer (2) through said opening (123) when the device (1) alternates between the deployed configuration and the retracted configuration.

2. Device (1) according to the preceding claim, wherein, in the deployed configuration, the first portion (11) extends in a main direction (Y11) substantially parallel to a preferred direction (Y21) of extension of the tibia, and in the deployed configuration the first foil (121) extends in the main direction (Y11) of extension of the first portion (11).

3. Device (1) according to any one of the preceding claims, wherein, in a configuration worn by the swimmer (2), the axis of rotation X1 is located behind the tibia in projection according to an antero-posterior axis of the swimmer (2) so that the axis of rotation X1 is located at the level of the malleoli of the swimmer (2) in projection along longitudinal axis of the swimmer (2).

4. Device (1) according to any one of the preceding claims, wherein the foil support (122) elastically deforms during use under the effect of a palming force applied by the swimmer (2).

5. Device (1) according to any one of the preceding claims, comprising an intermediate member (113) and a piece of equipment (13) configured so as to wrap at least partially around the foot (22) of the swimmer (2), the intermediate member (113) being rotatably articulated with the first portion (11) on a first intermediate axis X111, and the piece of equipment (13) being rotatably articulated with the intermediate member (113) on a second intermediate axis X113, preferably the item of equipment (13) is an accessory comprising a closed loop configured to surround the foot of the swimmer (2), and preferably extending over the instep of the swimmer.

6. Device (1) according to the preceding claim, comprising a second foil (131) secured to the item of equipment (13) and configured to be positioned under the foot of the swimmer (2), the second foil (131) having a widthwise dimension, along the axis of rotation X1, with the same dimension as the width of the item of equipment (13).

7. Device (1) according to the preceding claim, comprising a removable connection mechanism between the first foil (121) and the second foil (131) so as to distribute the forces between the tibia (21) and the foot (22) of the swimmer (2).

8. Device (1) according to any one of the preceding claims, wherein the second portion (12) comprises at least two foil supports (122), configured to support the first foil (121).

9. Device (1) according to any one of the preceding claims, wherein the bearing part (114) is curved and is configured to come into contact with the front of the leg of the swimmer (2) and the first portion (11) comprises an attachment system (23), configured to enable holding of the bearing part (114) in position against the front of the leg of the swimmer (2).

10. Device (1) according to any one of the preceding claims, comprising a blocking system (14) having a stop configured so as to enable stoppage of the rotation of the second portion (12) relative to the first portion (11) on the axis of rotation X1 so as to limit rotation in at least one from the deployed configuration and the retracted configuration.

11. Device (1) according to any one of the preceding claims, comprising a third portion (15) which comprises a first additional foil (121') and an additional foil support (122'), the first additional foil (121') being secured to the additional foil support (122'), the additional foil support (122') being configured to alternately enable passage from an additional deployed configuration in which the first additional foil extends in the main direction (Y11) of extension of the first portion (11) into an additional retracted configuration in which the first additional foil (121') is projected, completely included in the plane of the first foil (121), preferably the device (1) being configured so that, in the deployed configuration, the first additional foil 121') is located in line with the first foil (121).

12. Device (1) according to the preceding claim, comprising an additional blocking system (14') configured so as to enable blockage of the rotation of the third portion (15) relative to the second portion (12) on the additional axis of rotation X1' so as to hold the third portion (15) in position in an additional retraction configuration or in an additional deployment configuration.

13. Device (1) according to any one of the preceding claims, comprising an actuator adapted to be powered via an energy source so as to enable setting at least one foil support (122) in rotational movement relative to the first portion (11) and in a direction parallel to the axis of rotation X1.

14. Device (1) according to any one of the preceding claims, comprising at least one sensor and one actuator configured to generate an oscillatory movement of the first foil (121) according to the position of the leg (20) of the swimmer (2) or according to an oscillatory movement of the swimmer (2).

15. Device (1) according to any one of the preceding claims, comprising an assist system which comprises a motor, configured so as to enable functional assistance to the swimmer (2) in his/her palming movement.
